# EUROPÄISCHE PATENTSCHRIFT

(11) **EP 1 570 134 B1**
(45) Veröffentlichungstag und Bekanntmachung des Hinweises auf die Patenterteilung: **18.05.2011**
(21) Anmeldenummer: 03767791.1
(22) Anmeldetag: 12.12.2003
(51) Int. Cl.: E03C 1/06

(54) **BRAUSEHALTER**
SHOWER SUPPORT
SUPPORT DE DOUCHE

(30) Priorität: 13.12.2002 DE 10260212; 13.12.2002 DE 10260211
(43) Veröffentlichungstag der Anmeldung: 07.09.2005
(73) Patentinhaber: Hansgrohe AG, 77761 Schiltach (DE)
(72) Erfinder: KOLLMANN, Fabian, 70597 Stuttgart (DE); SCHÖNHERR, Tom, 70374 Stuttgart (DE)
(74) Vertreter: Patentanwälte Ruff, Wilhelm, Beier, Dauster & Partner
(86) Internationale Anmeldenummer: PCT/EP2003/014099
(87) Internationale Veröffentlichungsnummer: WO 2004/055280

(56) Entgegenhaltungen:
- EP-A1- 0 786 561
- EP-A1- 1 022 397
- EP-A2- 1 013 836
- CH-A- 340 460
- DE-A- 10 051 452
- DE-U- 8 916 188
- US-B1- 6 442 775

## Beschreibung

Die Erfindung geht aus von, einen Brausechalter zur abnehmbaren halterung einer Brausckopfs.

Es ist allgemein bekannt, dass man Handbrause beispielsweise mit Hilfe von Konushaltern schwenkbar an einer Konsole anbringen kann, die üblicherweise mit Hilfe einer Wandstange in der Höhe verstellbar ist. Durch die Wandstange kann eine Anpassung an unterschiedliche Körpergrößen erfolgen, und durch die Verschwenkung kann der Abstrahlwinkel des Brausekopfs verändert werden.

Es ist auch schon eine Brausevorrichtung bekannt, bei der ein schwenkbarer Brausekopf im Bereich des vorderen Endes eines Wandarms befestigt ist, der seinerseits schwenkbar an einer Konsole angebracht ist. Die Wasserzufuhr zu diesem Brausekopf geschieht durch den als Hohlprofil ausgebildeten Wandarm (DE 100 48 987).

Weiterhin bekannt ist eine Brauseanordnung (SE 95 879), bei der am vorderen Ende eines verschiebbaren Wandarms eine Aufnahme zum Einstecken des Griffs einer Handbrause angeordnet ist. Der Wandarm weist etwa in der Mitte seiner Längserstreckung ein Gelenk auf.

DE 10051452 A1 offerbart einen gathungsgemäßen Brausehalter. Dabei ist eine senkrecht verlaufende Wandstange vorhanden, längs der ein gegabelter Wandarm verschoben werden kann. Am vorderen Ende des gegabelten Wandarms ist um die Achse der Wandstange verschwenkbar eine Halterung für eine Handbrause angeordnet

Der Erfindung liegt die Aufgabe zu Grunde, eine Brauseanordnung zu schaffen, die bei einfachem Aufbau erweiterte Benutzungsmöglichkeiten bietet.

Zur Lösung dieser Aufgabe schlägt die Erfindung einen Brausehalter mit den im Anspruch 1 genannten Merkmalen vor. Weiterbildungen der Erfindung sind Gegenstand von Unteransprüchen.

Gemäß der Erfindung ist vorgesehen, dass der von dem Anbringungsbauteil abragende Wandarm schwenkbar an dem Anbringungsbauteil gelagert und die im Bereich des dem Anbringungsbauteil entgegengesetzten Endes des Wandarms angebrachte Halterung für den Brausekopf schwenkbar an dem Wandarm gelagert ist. Durch die Anordnung zweier Schwenklagerungen lässt sich die Orientierung der Abstrahlrichtung des Brausekopfs in stärkerem Maße auf die Wünsche des Benutzers einstellen. Je nach der Länge des Wandarms ist es auch nicht mehr erforderlich, obwohl dies selbstverständlich auch noch möglich ist, das Anbringungsbauteil mit Hilfe einer Wandstange in der Höhe verschieben zu können.

In Weiterbildung der Erfindung kann vorgesehen sein, dass die Achse, um die die Halterung für den Brausekopf verschwenkbar ist, quer zur Längsachse des Wandarms verläuft. Der Wandarm braucht zwar nicht geradlinig zu verlaufen, jedoch kann man von einer ungefähren Längsachse des Wandarms ausgehen, der gegenüber die Schwenkachse für den Brausekopf eben quer verläuft.

Die Schwenkachse in dem Anbringungsbauteil zur Lagerung des Wandarms kann in beliebigen Richtungen verlaufen. Besonders sinnvoll ist es jedoch, wenn sie parallel zu einer Wandoberfläche verläuft, an der das Anbringungsbauteil angebracht ist. Es braucht sich dabei nicht um eine Wand des Badezimmers zu handeln, sondern kann auch irgendeine andere senkrecht verlaufende Fläche einer Duschzelle oder dergleichen sein. Selbstverständlich ist auch noch zusätzlich eine Anbringung mit Hilfe einer vertikal oder horizontal verlaufenden Schiene möglich.

In nochmaliger Weiterbildung kann vorgesehen sein, dass die Schwenkachse zwischen dem Anbringungsbauteil und dem Wandarm horizontal verläuft.

Gemäß der Erfindung verlaufen die beiden Schwenkachsen parallel zueinander. Dann kann beispielsweise beim Hochschwenken des Wandarms die Halterung für den Brausekopf in umgekehrter Richtung verschwenkt werden, um den Abstrahlwinkel beizubehalten. Aus diesem Grunde kann auch vorgesehen sein, dass der maximale Schwenkwinkel der Halterung für den Brausekopf gegenüber dem Wandarm mindestens so groß wie der maximale Schwenkwinkel des Wandarms gegenüber dem Anbringungsbauteil ist.

In Weiterbildung der Erfindung kann vorgesehen sein, dass der Wandarm mindestens im Bereich seines freien Endes gegabelt ausgebildet ist. Dann kann die Halterung für den Brausekopf zwischen den beiden Armen der Gabel angeordnet sein.

Beispielsweise kann die Gabelung des Wandarms etwa in der Mitte seiner Längserstreckung beginnen.

In nochmaliger Weiterbildung kann vorgesehen sein, dass die Schwenkachse der Halterung für den Brausekopf etwa durch die Mitte des Brausekopfgehäuses geht. Dies führt dazu, dass bei einer Verschwenkung des Brausekopfs sich nur die Abstrahlrichtung endet, nicht aber die absolute Position des Brausekopfgehäuses.

In Weiterbildung der Erfindung kann vorgesehen sein, dass die Halterung für den Brausekopf (8) zum Angriff an einer nicht erkennbar zur Halterung vorgesehenen Stelle des Gehäuses des Brausekopfs (8) ausgebildet ist und in Löse- bzw. Einschiebrichtung durch Kraftschluss wirkt.

Dadurch wird es möglich, einen Brausekopf mit dem Brausehalter zu verbinden, wobei der Halter nicht mit einer an dem Handbrausegriff angreifenden Einrichtung verbunden sein muss. Insbesondere kann man dem Brausekopf nicht ansehen, dass er zur Verbindung mit einem Wandhalter bestimmt und geeignet ist. Der Designer ist daher wesentlich freier in den Möglichkeiten des Entwurfs des Brausekopfes bzw. seines Gehäuses.

Insbesondere kann die Halterung derart ausgebildet sein, dass sie am Außenumfang des Brausekopfgehäuses angreift.

Insbesondere soll die Halterung derart ausgebildet sein, dass sie zum Angriff an einer nicht an der Form erkennbar zur Halterung vorgesehenen Stelle des Gehäuses des Brausekopfes ausgebildet ist. Es ist auch denkbar, bestimmte Stellen des Gehäuses in ihrer Oberflächeneigenschaft zur Halterung auszubilden, ohne dass dadurch die Form beeinträchtigt wird. Damit kann man auch bei dieser weiteren Ausgestaltung an der Form des Brausekopfgehäuses nicht erkennen, dass diese Stelle zum Zusammenwirken mit der Halterung gedacht ist.

Die Erfindung schlägt in Weiterbildung vor, dass der Brausekopf nach Entnahme aus der Halterung funktionsfähig bleibt, so dass er sowohl in seinem Zustand der Verbindung mit dem Wandhalter als auch nach Abnahme vom Wandhalter als Brausekopf verwendet werden kann. Dies erhöht die Funktionseigenschaften deutlich.

Nicht beansprucht ist eine Ausfrichrungsform, beider die Halterung starr an dem Wandarm angebracht ist. Es ist aber ebenfalls möglich und liegt im Rahmen der Erfindung, dass die Halterung zusammen mit dem eingesetzten Brausekopf um eine Achse quer zur Längsachse des Wandarms verschwenkbar ist. Dadurch kann eine Einstellung auf unterschiedliche Abstrahlwinkel ermöglicht werden.

Nicht unter den Schuntzumfang fallt die Anbringung des Brausehalters mit Hilfe des Anbringungsbauteils als eine feste Anbringung, beispielsweise an einer Wand, einer Säule innerhalb einer Duschzelle, oder auch an einer Wandstange oder einem Wandprofil. In diesem Fall kann die Anbringung auch so sein, dass das Bauteil verschoben werden kann.

In Weiterbildung der Erfindung kann vorgesehen sein, dass der Wandarm im Bereich seines dem Anbringungsbauteil zugeordneten Endes um eine Achse parallel zur Wand verschwenkbar ist. Dies kann zur Anpassung an unterschiedliche Körpergrößen dienen. Diese Achse kann horizontal liegen, sie kann auch drehbar um eine Achse senkrecht zur Wand sein.

Da die beiden Schwenkachsen parallel zueinander verlaufen kann bei der Verschwenkung des Wandarms die Orientierung des eingesetzten Brausekopfes gegenläufig verändert werden, um dadurch die Änderung der Strahlrichtung auszugleichen.

Um eine besonders sinnvolle und trotz der nicht speziellen Anpassung des Brausekopfes an die Halterung zuverlässige Befestigung zu erreichen, ist erfindungsgemäß vorgesehen, dass die Halterung an zwei einander diametral gegenüberliegenden Stellen des Gehäuses des Brausekopfes angreift.

Hierzu weist die Halterung zwei Backen auf, die zum Angriff an dem Gehäuse des Brausekopfes ausgebildet sind.

Es ist erfindungsgemäß vorgesehen, dass die Backen bei eingesetztem Brausekopf mit einer Kraft aufeinander zu beaufschlagt sind. Diese Beaufschlagung wird durch das Einsetzen des Brausekopfes bewirkt.

Erfindungs gemäβ ist vorgesehen, dass die beiden Backen der Halterung durch ein auf zug beanspruchter Element verbunden sind, welches eine Spannung aufweist, die die Kontaktflächen an den Brausekopf anlegen.

Das auf zug beanspruchter Element kann insbesondere derart ausgebildet sein, dass bei eingesetztem Brausekopf eine flächige Anlage zumindest in zwei Bereichen zwischen dem auf zug beanspruchter Element und dem Brausekopfgehäuse gegeben ist. Dies kann sowohl durch eine Anpassung der Form des auf zug beanspruchter Elements an die Form des Gehäuses als auch durch eine flexible Ausgestaltung des auf zug beanspruchter Elements bewirkt werden.

Es ist ebenfalls möglich, dass das Zugelement, das die Backen der Halterung verbindet, so ausgebildet ist, dass es das Brausekopfgehäuse an keiner Stelle berührt.

Durch die Gabelung des Wandarms wird die Möglichkeit geschaffen, dass die Halterung zwischen den beiden Zinken der Gabel angeordnet ist.

Die Gabelung des Wandarms kann sich beispielsweise über die gesamte Länge des Wandarms erstrecken. Es ist aber ebenfalls möglich und wird von Erfindung bevorzugt, dass die Gabelung zwischen dem Anbringungsbauteil und dem freien Ende beginnt, vorzugsweise etwa in der Mitte der Längserstreckung.

Es ist auch möglich, dass der Arm nicht gegabelt verläuft und die Halterung für den Brausekopf im Bereich des freien Endes des Wandarms angeordnet ist, wobei die Anordnung sowohl seitlich als auch mittig erfolgen kann.

Erfindungsgemäß kann vorgesehen sein, dass der Brausekopf als Handbrause mit einem an dem Gehäuse der Handbrause eingesetzten Griff ausgebildet ist. Die Befestigung des Brausekopfs an der Halterung geschieht aber nicht an dem Griff, sondern an dem Gehäuse des Brausekopfes.

Als besonders günstig hat es sich herausgestellt, wenn das Brausekopfgehäuse die Form eines Diskus aufweist.

Der zu dem Brausekopf führende Schlauch kann vorzugsweise an dem Anbringungsbauteil angeschlossen sein. Das Anbringungsbauteil kann dann über eine andere Anordnung mit der Hausinstallation verbunden sein.

Das Zug element kann insbesondere derart ausgebildet sein, dass es bei abgenommenem Brausekopf als Griff für den Arm dienen kann. Weitere Merkmale, Einzelheiten und Vorzüge der Erfindung ergeben sich aus den Patentansprüchen und der Zusammenfassung, deren Wortlaut durch Bezugnahme zum Inhalt der Beschreibung gemacht wird, der folgenden Beschreibung einer bevorzugten Ausführungsform der Erfindung sowie anhand der Zeichnung. Hierbei zeigen:
- Figur 1: schematisch eine Seitenansicht eines Brausehalters nach Erfin- dung;
- Figur 2: in vereinfachter schematischer Darstellung eine Aufsicht auf die Anordnung der Figur 1;
- Figur 3: die Stirnansicht einer Variante der Ausführungsform;
- Figur 4: eine Ansicht des Brausekopfs;
- Figur 5: eine der Figur 3 entsprechende Darstellung bei einer leicht ge- änderten Ausführungsform;
- Fig. 6: eine der Figur 2 entsprechende Darstellung bei einem unsym- metrischen Wandarm;
- Fig. 7: eine der Figur 5 entsprechende Darstellung einer Halterung für einen Brausekopf;
- Figur 8: eine der Figur 1 entsprechende Darstellung mit einer geänderten Halterung für den Brausekopf.

Die Figuren 1 und 8 zeigen keine Ausführungsform der Erfindung.

Figur 1 zeigt stark vereinfacht von der Seite her einen Brausehalter nach der Erfindung. Dieser Brausehalter ist im dargestellten Beispiel an einer Wand 1 angebracht. Zur Anbringung an der Wand dient ein Anbringungsbauteil 2, im dargestellten Beispiel in Form einer Konsole 3, die beispielsweise an die Wand geschraubt wird. In der Konsole 3 erfolgt eine Verbindung mit einer von einer Mischarmatur kommenden Wasserleitung. An einem Vorsprung 4 der Konsole 3 ist ein Wandarm 5 schwenkbar gelagert. Die Schwenkachse verläuft horizontal und senkrecht zur Papierebene. Zur Feststellung des Wandarms 5 in einer bestimmten Winkelposition dient eine Klemmschraube, die mit Hilfe eines Griffs 6 betätigt werden kann. Der Wandarm erstreckt sich von dem Anbringungsbauteil 2 von der Wand weg und endet in einem freien Ende 7. Im Bereich des freien Endes 7 ist an dem Wandarm 5 eine in der Figur 1 nicht näher erläuterte Halterung für einen Brausekopf 8 angebracht. Der Brausekopf 8 ist in der dargestellten Ausführungsform scheibenförmig. Er ist mit einem Handgriff 9 versehen, der gegenüber der Ebene des Brausekopfs 8 leicht abgewinkelt ist. In den Handgriff 9 führt ein Brauseschlauch 10, der von dort aus dann frei herunter hängt, was im Einzelnen nicht dargestellt ist. Das andere Ende des Brauseschlauchs 10 ist an dem Anbringungsbauteil 2 angeschlossen. Der Wandarm 5 kann, wie bereits erwähnt, um eine horizontale Achse verschwenkt werden, so dass er beim Verschwenken nach oben und Verschwenken nach unten unterschiedliche Winkelpositionen gegenüber der Wand einnimmt. Der Verschwenkwinkel des Wandarms 5 beträgt beispielsweise 180 Grad.

Die Figur 2 zeigt nun eine Aufsicht auf die Anordnung der Figur 1 in vereinfachter Darstellung. Der Wandarm 5 gabelt sich kurz hinter seiner Anbringungsstelle an der Konsole 3. Er bildet dadurch zwei Zinken 11, die divergierend ausgebildet sind und im Bereich des freien Endes 7 des Wandarms wieder parallel zueinander verlaufen. Dort ist zwischen den beiden Enden 12 der beiden Zinken eine Halterung 13 vorgesehen, die bereits erwähnt wurde. Die Halterung haltert den Brausekopf 8, der sich also zwischen den beiden vorderen Enden 12 befindet.

Wie die Halterung im Einzelnen aussieht, kann man in einem ersten Beispiel der Figur 3 entnehmen. Das Gehäuse des Brausekopfs 8 ist scheibenförmig mit einem Umfang ausgebildet, der etwa elliptisch verläuft. An der Innenseite der beiden Schenkel 11 des Wandarms 5 sind zwei Backen 14 angeordnet, deren Innenkontur die gleiche Form aufweist wie die Außenkontur des Brausekopfgehäuses. Dadurch wird der Brausekopf 8 in einer Art Formschluss aufgenommen, wobei der Formschluss nach oben und unten wirkt. In der Richtung senkrecht zur Papierebene erfolgt die Festlegung allerdings kraftschlüssig. Zu diesem Zwecke erfolgt entweder eine indirekte Klemmung in jedem einzelnen Klemmbacken 14, oder aber einer Beaufschlagung der beiden Klemmbacken 14 aufeinander zu. Diese Beaufschlagung der beiden Klemmbacken 14 auf einander zu kann dadurch erreicht werden, dass ihr gegenseitiger Abstand etwas kleiner ist als die entsprechende Querabmessung bzw. der Durchmesser des Brausekopfgehäuses 8. Damit wird eine Beaufschlagung durch das Einschieben des Brausekopfgehäuses senkrecht zur Papierebene zwischen die beiden Klemmbacken 14 erreicht. Die Beaufschlagung wird also durch eine Verformung der beiden Arme 11 des Wandarms bewirkt. Die Erstreckung der Klemmbacken 14 senkrecht zur Papierebene der Figur 3 ist relativ kurz, so dass sie nur an dem Brausekopfgehäuse an zwei diametral gegenüberliegenden Stellen über eine sehr kurze Länge des Umfangs angreifen. Dies ist vereinfacht in Figur 4 dargestellt.

In Figur 5 ist gezeigt, wie die beiden Backen 14 der Halterung durch einen Bügel 15 miteinander verbunden sein können, der entweder der Form des Brausekopfgehäuses 8 angepasst ist oder derart flexibel ausgebildet ist, dass er sich dieser Form anpasst. Durch den Bügel 15, der im wesentlichen auf Zug beansprucht wird, kann eine Verstärkung der Klemmwirkung erreicht werden.

Die beiden Klemmbacken 14 sind an den vorderen Enden 12 der beiden Arme 11 des Wandarms drehbar angebracht, so dass die Halterung zusammen mit dem Brausekopf 8 um eine horizontale Achse verschwenkt werden kann. Es kann ein Arretierelement vorgesehen sein, ähnlich wie der Drehgriff 6 der Figur 1, um den Brausekopf in einer bestimmten Stellung arretieren zu können.

Der Brausekopf kann am Griff 9 angefasst und senkrecht zu Papierebene vorzugsweise in Richtung auf die Wand aus der Halterung herausgezogen werden. Wenn die Backen 14, siehe auch Figur 4, in der Mittelebene des Brausekopfgehäuses 8 eine kreisbogenförmige Innenkontur 16 aufweisen, erfolgt auch eine gewisse Verrastung des Brausekopfgehäuses in der Halterung, ohne dass das Brausekopfgehäuse einer Form aufzuweisen braucht, an der man erkennen kann, dass diese Stelle gehaltert werden soll. Man kann dem aus der Halterung entnommenen Brausekopf nicht ansehen, dass er zur Anbringung in einem Brausehalter bestimmt ist.

Die Ausführungsform der Figur 6 unterscheidet sich von den vorhergehenden Ausführungsformen dadurch, dass der Wandarm 25 nicht gegabelt ist, sondern nur einen einzigen Arm 11 aufweist, der allerdings unsymmetrisch angeordnet ist. Im Bereich des vorderen Endes 12 des Arms 11 ist die Halterung 13 seitlich angebracht. Auch hier kann die Halterung 13 ein auf Zug beanspruchtes Spannelement 15 enthalten, das die beiden Backen 14 der Halterung aufeinander zu verspannt, zumindest dann, wenn das Brausekopfgehäuse 8 eingesetzt ist. Zur Verdrehung um die vordere Achse kann seitlich ein Griffknopf 24 angebracht sein.

Die Konsole 3, die an der Wand 1 befestigt ist, ist hier aus zwei Teilen 3a, 3b aufgebaut. Das Teil 3b, an dem die Schwenkachse für den Wandarm 25 gelagert ist, kann insgesamt um eine gestrichelt angedeutete Achse 23 verdreht werden, die senkrecht zur Wandoberfläche und damit horizontal verläuft.

Selbstverständlich ist auch eine Ausführungsform möglich, bei der der Arm 11 geradlinig von der Konsole 3 absteht und die Halterung 13 mittig an dem vorderen Ende 12 des Arms 11 angebracht ist.

Figur 7 zeigt eine der Figur 5 entsprechende Darstellung einer Halterung 13 für das Brausekopfgehäuse 8, wobei zur verbesserten Darstellung das Brausekopfgehäuse 8 nicht eingezeichnet ist. Das die beiden Backen 14 verbindende Zugelement 15' ist als parallel zu der Verbindungslinie verlaufender Bügel ausgebildet, so dass das Brausekopfgehäuse 8, wenn es zwischen die Backen 14 eingeschoben wird, das Zugelement 15' nicht berührt. Dennoch ist auch dieses Element 15' als Zugelement ausgebildet, um die zum Festhalten des Brausekopfgehäuses 8 nötige Klemmkraft zu erzeugen.

Figur 8 zeigt nun eine der Figur 1 ähnliche Brausehalterung, bei der nur die Halterung für den Brausekopf geändert ist. Im Bereich des freien Endes 7 des Arms 5 ist eine Konushalterung 27 angebracht, in die von oben der Griff des Brausekopfs 28 eingesteckt ist. Konushalter dieser Art greifen an dem Griff oder einer am Ende des Griffs angeordnete Überwurfmutter an. Die von der Erfindung vorgeschlagene Anbringungsmöglichkeit ist also bei allen Arten von Handbrausen verwendbar, die mit einer Halterung an einem Wandarm angebracht werden können.

## Patentansprüche

1. Brausehalter zur abnehmbaren Halterung eines Brausekopfs, mit einem Anbringungsbauteil (2) zur mindestens festlegbaren Anbringung der Brausechalters
einem schwenkbar an dem Anbringungsbauteil (2) gelagerten und von dem Anbringungsbauteil (2) abragenden Wandarm (5),
einer im Bereich des dem Anbringungsbauteil (2) entgegengesetzten Endes des Wandarms (5) angebrachten Halterung für den Brausekopf (8), die
schwenkbar an dem Wandarm (5) gelagert ist, wobei die beiden Schwenkachsen parallel zueinander verlaufen, **dadurch gekennzeichnet, dass**
die Halterung für den Brausekopf (8) mindestens zwei Backen (14) zum Angriff an zwei einander diametral gegenüberliegenden Stellen des Gehäuses des Brausekopfs (8) aufweist, die
durch ein bei eingesetaten Brausehopf (3) auf Zug beanspruchtes Element (15) miteinander verbunden und
bei eingesetztem Brausekopf (8) aufeinander zu beaufschlagt sind.

2. Brausehalter nach Anspruch 1, bei dem die Schwenkposition des Brausekopfs (8) um seine Schwenkachse arretierbar ist und der Wandarm (5) in einer bestimmten Winkelposition bei einer horizontalen Anordnung der Schwenkachse feststellbar ist.

3. Brausehalter nach Anspruch 1 oder 2, bei dem die Schwenkachse der Halterung (13) des Brausekopfs (8) gegenüber dem Wandarm (5) etwa quer zur Längsachse des Wandarms (5) verläuft.

4. Brausehalter nach einem der vorhergehenden Ansprüche, bei dem die Schwenkachse der Lagerung des Wandarms (5) gegenüber dem Anbringungsbauteil (2) parallel zu einer Wandoberfläche verläuft.

5. Brausehalter nach einem der vorhergehenden Ansprüche, bei dem der maximale Schwenkwinkel der Halterung für den Brausekopf (8) gegenüber dem Wandarm (5) mindestens so groß ist wie der maximale Schwenkwinkel des Wandarms (5) gegenüber dem Anbringungsbauteil (2).

6. Brausehalter nach einem der vorhergehenden Ansprüche, bei dem der Wandarm (5) mindestens im Bereich seines freien Endes (7) gegabelt ausgebildet ist.

7. Brausehalter nach Anspruch 5, bei dem die Halterung für den Brausekopf (8) zwischen den Armen (11) der Gabel angeordnet ist.

8. Brausehalter nach Anspruch 6 oder 7, bei dem der Wandarm (5) sich etwa in der Mitte seiner Längserstreckung gabelt.

9. Brausehalter nach einem der vorhergehenden Ansprüche, bei dem die Schwenkachse der Halterung für den Brausekopf (8) etwa durch die Mitte des Brausekopfgehäuses (8) geht.

10. Brausehalter nach einem der vorhergehenden Ansprüche, bei dem die Halterung für den Brausekopf (8) zum Angriff an einer nicht erkennbar zur Halterung vorgesehenen Stelle des Gehäuses des Brausekopfs (8) ausgebildet ist und in Löse- bzw. Einschiebrichtung durch Kraftschluss wirkt.

11. Brausehalter nach Anspruch 10, bei dem die Halterung zum Angriff an einer nicht an der Form erkennbar zur Halterung vorgesehenen Stelle des Gehäuses des Brausekopfs (8) ausgebildet ist.

12. Brausehalter nach Anspruch 10 oder 11, bei der die Halterung zum Angriff am Außenumfang des Brausekopfgehäuses (8) ausgebildet ist.

13. Brausehalter nach einem der vorhergehenden Ansprüche, bei dem der Brausekopf (8) nach Entnahme aus der Halterung funktionsfähig bleibt.

14. Brausehalter nach einem der vorhergehenden Ansprüche, bei dem das Zugelement (15) derart ausgebildet ist, dass eine flächige Anlage zwischen ihm und dem Brausekopfgehäuse (8) stattfindet.

15. Brausehalter nach einem der vorhergehenden Ansprüche 1 bis 13, bei dem das Zugelement (15) derart ausgebildet ist, dass es von dem Brausekopfgehäuse an mindestens einer Stelle einen Abstand aufweist, insbesondere das Brausekopfgehäuse (8) an keiner Stelle berührt.

16. Brausehalter nach einem der vorhergehenden Ansprüche, bei dem der Arm (5) als gegebenenfalls gebogene bis zu ihrem freien Ende durchgehende Stange ausgebildet ist, an deren freiem Ende die Halterung (13) für den Brausekopf (8) angeordnet ist.

17. Brausehalter nach einem der vorhergehenden Ansprüche, bei dem der Brausekopf (8) als Handbrause mit einem an ihrem Gehäuse angesetztem Griff ausgebildet ist.

18. Brausehalter nach einem der vorhergehenden Ansprüche, bei dem das Brausekopfgehäuse Diskus- Form aufweist.

19. Brausehalter nach einem der vorhergehenden Ansprüche, bei dem ein zu dem Brausekopf (8) führender Schlauch (10) an dem Anbringungsbauteil (2) angeschlossen ist.

20. Brausehalter nach einem der vorhergehenden Ansprüche, bei dem das Zugelement (15) bei abgenommenem Brausekopf (8) als Griff für den Arm (5) dienen kann.

## Claims

1. A showerhead holder for removably fixing a shower-head fixture, with
a mounting component (2) for at least fixable mounting of the showerhead holder,
a wall arm (5) supported pivotally on the mounting component (2) and projecting from said mounting component (2),
a fixture for the showerhead (8) mounted in the end area of the wall arm (5) opposite said mounting component (2), which fixture
is supported pivotally on the wall arm (5), whereby both pivot axes are aligned parallel to each other,
**characterised in that**
the fixture for the showerhead (8) comprises at least two jaws (14) for clamping two diametrically opposite points of the housing of the showerhead (8), which jaws (14)
are connected with one another by an element (15) subjected to tensional force when a showerhead (8) is inserted, and
are pressurised towards one another when a showerhead (8) is inserted.

2. The showerhead holder according to claim 1, in which the pivot position of the showerhead (8) around its pivot axis is lockable and the wall arm (5), at a certain angular position, is fixable in a horizontal arrangement of the pivot axis.

3. The showerhead holder according to claim 1 or 2 in which the pivot axis of the fixture (13) of the showerhead (8) extends with respect to the wall arm (5) roughly transversely to the longitudinal axis of said wall arm (5).

4. The showerhead holder according to one of the preceding claims, in which the pivot axis of the support of the wall arm (5) extends parallel to a wall surface with respect to the mounting component (2).

5. The showerhead holder according to one of the preceding claims, in which the maximum pivot angle of the fixture for the showerhead (8), with respect to the wall arm (5), is at least as large as the maximum pivot angle of the wall arm (5) with respect to the mounting component (2).

6. The showerhead holder according to one of the preceding claims, in which the wall arm (5) is fork-shaped in form, at least in the area of its free end (7).

7. The showerhead holder according to claim 5, in which the fixture for the showerhead (8) is disposed between the arms (11) of the fork.

8. The showerhead holder according to claim 6 or 7 in which the wall arm (5) is fork-shaped around the middle of its longitudinal extension.

9. The showerhead holder according to one of the preceding claims, in which the pivot axis of the fixture for the showerhead (8) extends roughly through the middle of the showerhead housing (8).

10. The showerhead holder according to one of the preceding claims, in which the fixture for the showerhead (8) is formed to act at a point not recognizably provided for the fixture of the housing of the showerhead (8) and acts by means of force-closure in the loose and/or slide direction.

11. The showerhead holder according to claim 10, in which the fixture is formed to act at a point of the housing of the showerhead (8) not recognizable by its form provided for the fixture.

12. The showerhead holder according to claim 10 or 11, in which the fixture is formed to act on the outside circumference of the showerhead housing (8).

13. The showerhead holder according to one of the preceding claims, in which the showerhead (8) remains operable after removal from the fixture.

14. The showerhead holder according to one of the preceding claims, in which the tension element (15) is formed such that flat-surface contact takes place between it and the showerhead housing (8).

15. The showerhead holder according to one of the preceding claims 1 to 13, in which the tension element (15) is formed such that it has a distance at least at one point from the showerhead housing, in particularly, it does not touch the showerhead housing (8) at any point.

16. The showerhead holder according to one of the preceding claims, in which the wall arm (5), if necessary, is formed as a continuously curved rod up to its free end at which the fixture (13) for the showerhead (8) is disposed.

17. The showerhead holder according to one of the preceding claims, in which the showerhead (8) is formed as a hand-held showerhead with a handle attached to its housing.

18. The showerhead holder according to one of the preceding claims, in which the showerhead housing has a discus shape.

19. The showerhead holder according to one of the preceding claims, in which a hose (10) leading to the showerhead (8) is connected to the mounting component (2).

20. The showerhead holder according to one of the preceding claims, in which the tension element (15) can serve as a handle for the wall arm (5) when the showerhead (8) is removed.

## Revendications

1. Support de douche retenant de façon amovible un pommeau de douche, comprenant un composant de fixation (2) permettant une fixation au moins immobilisable du support de douche,
un bras mural (5) en appui pivotant contre le composant de fixation (2) et faisant saillie du composant de fixation (2),
une fixation pour le pommeau de douche (8) montée dans la zone de l'extrémité du bras mural (5) opposée au composant de fixation (2), fixation qui
se trouve en appui pivotant contre le bras mural (5), sachant que les deux axes de pivotement présentent un tracé réciproquement parallèle,
**caractérisé en ce que**
la fixation du pommeau de douche (8) présente au moins deux mâchoires (14) attaquant à deux endroits diamétralement opposés du corps du pommeau de douche (8), mâchoires qui,
lorsque le pommeau de douche (8) se trouve en place, sont reliées entre elles par un élément (15) sollicité en traction, et qui
lorsque le pommeau de douche (8) se trouve en place, sont mises sous contrainte l'une en direction de l'autre.

2. Support de douche selon la revendication 1, sur lequel la position de pivotement du pommeau de douche (8) autour de son axe de pivotement est blocable, et le bras mural (5) est immobilisable dans une position angulaire précise lorsque l'axe de pivotement se trouve agencé sur une position horizontale.

3. Support de douche selon la revendication 1 ou 2, sur lequel l'axe de pivotement de la fixation (13) du pommeau de douche (8) en face du bras mural (5) présente un tracé approximativement transversal à l'axe longitudinal du bras mural (5).

4. Support de douche selon l'une des revendications précédentes, sur lequel l'axe de pivotement du palier du bras mural (5) présente un tracé parallèle, en face du composant de fixation (2), à une surface murale.

5. Support de douche selon l'une des revendications précédente, sur lequel l'angle de pivotement maximal de la fixation du pommeau de douche (8) en face du bras mural (5) est au moins aussi important que l'angle de pivotement maximal du bras mural (5) en face du composant de fixation (2).

6. Support de douche selon l'une des revendications précédentes, sur lequel le bras mural (5) est configuré en fourche au moins dans la zone de son extrémité libre (7).

7. Support de douche selon la revendication 5, sur lequel la fixation du pommeau de douche (8) est agencée entre les branches (11) de la fourche.

8. Support de douche selon la revendication 6 ou 7, sur lequel le bras mural (5) forme une fourche approximativement à la moitié de son côté long.

9. Support de douche selon l'une des revendications précédentes, sur lequel l'axe pivotant de la fixation du pommeau de douche (8) passe approximativement par le milieu du corps (8) du pommeau de douche.

10. Support de douche selon l'une des revendications précédentes, sur lequel la fixation du pommeau de douche (8) est configurée pour attaquer à un endroit de fixation, prévu non reconnaissable, du corps du pommeau de douche (8), et agit par adhérence de forces dans le sens du détachement et de l'insertion.

11. Support de douche selon la revendication 10, sur lequel la fixation est configurée pour attaquer, à un endroit de fixation non reconnaissable par sa forme prévu pour fixer le corps du pommeau de douche (8).

12. Support de douche selon la revendication 10 ou 11, sur lequel la fixation est configurée attaquer contre la circonférence extérieure du corps (8) du pommeau de douche.

13. Support de douche selon l'une des revendications précédentes, sur lequel le pommeau de douche (8) demeure fonctionnel après l'avoir retiré de la fixation.

14. Support de douche selon l'une des revendications précédentes, sur lequel l'élément de traction (15) est configuré de telle sorte qu'a lieu une applique par une certaine surface entre lui et le corps (8) du pommeau de douche.

15. Support de douche selon l'une des revendications précédentes 1 à 13, sur lequel l'élément de traction (15) est configuré de sorte à présenter un écart à au moins un endroit par rapport au corps du pommeau de douche, notamment à ne toucher en aucun endroit le corps (8) du pommeau de douche.

16. Support de douche selon l'une des revendications précédentes, sur lequel le bras (5) est configuré sous forme de tige continue le cas échéant incurvée jusqu'à son extrémité libre, à l'extrémité libre de laquelle est agencée la fixation (13) du pommeau de douche (8).

17. Support de douche selon l'une des revendications précédentes, sur lequel le pommeau de douche (8) est configuré comme pommeau de douche avec une poignée apposée contre son corps.

18. Support de douche selon l'une des revendications précédentes, sur lequel le corps du pommeau de douche a la forme d'un disque.

19. Support de douche selon l'une des revendications précédentes, sur lequel un flexible (10) conduisant au pommeau de douche (8) est raccordé au composant de fixation (2).

20. Support de douche selon l'une des revendications précédentes, sur lequel l'élément de traction (15) peut servir de poignée pour le bras (5) lorsque le pommeau de douche (8) a été retiré.
